# EUROPÄISCHE PATENTSCHRIFT

(11) **EP 1 075 964 B1**
(45) Veröffentlichungstag und Bekanntmachung des Hinweises auf die Patenterteilung: **09.03.2005**
(21) Anmeldenummer: 00112865.1
(22) Anmeldetag: 19.06.2000
(51) Int. Cl.: B42D 15/04

(54) **Artikel aus Karton, Papier oder dgl. sowie Verfahren und Zwischenprodukt zu seiner Herstellung**
Card, paper or similar article as well as method and intermediate product for it's production
Article en papier, carton ou similaire, ainsi que méthode et produit intermédiaire pour sa production

(30) Priorität: 10.08.1999 DE 19936794
(43) Veröffentlichungstag der Anmeldung: 14.02.2001
(73) Patentinhaber: Deotexis Inc., New York, N.Y. 10022-4838 (US)
(72) Erfinder: Tebbe, Gerold, 98000 Monte Carlo (MC)
(74) Vertreter: Ostertag, Reinhard

(56) Entgegenhaltungen:
- FR-A- 2 729 681
- US-A- 4 484 768

## Beschreibung

Die Erfindung betrifft einen Artikel aus Karton, Papier oder dgl. gemäß dem Oberbegriff des Anspruches 1 sowie ein Verfahren und ein Zwischenprodukt zu seiner Herstellung.

Glückwunschkarten finden in unterschiedlicher Ausstattung breite Verwendung, darunter auch vom Druck oder der sonstigen Ausstattung her aufwendige Karten. Derartige aufwendigere Glückwunschkarten sind z.B. solche, die einen Musikchip enthalten, der durch Öffnen der gefalteten Karte aktiviert wird.

Die US-A-4 484 768 offenbart eine beim Öffnen Duft freisetzende Faltkarte. Ein Kartenteil trägt an seiner Innenseite einen aufreißbaren Behälter aus am Rande verschweißten Folienstücken, der mit einer Duftstoff-Lösung gefüllt ist. Der Behälter ist mittels einer Klebeschicht an dem einen Kartenteil befestigt und trägt an seiner Oberseite eine weitere Klebeschicht, welche von durch eine Abziehfolie geschützt ist. Nach Abziehen der Abdeckfolie und Übereinanderfalten haften die beiden Teile der Faltkarte fest aneinander. Beim Öffnen der Karte wird der Behälter an einer Sollbruchstelle zerstört, so daß der Duftstoff abgegeben wird. Das Verdampfen der Duftstoff-Lösung erfolgt in kurzer Zeit.

Die FR-A-2 729 681 offenbart ein Verfahren zur Herstellung von bedruckten Karten oder Heften mit einer Zone, die einen Duftstoff freisetzen kann, wenn dort die Druckschicht gerieben oder gekratzt wird. Der Duftstoff ist mikroverkapselt und wird durch Drucken miteiner Druckmaschine aufgebracht, wobei die Mikrokapseln in einem viskösen Trägermittel suspendiert sind.

Durch die vorliegende Erfindung soll ein Artikel gemäß dem Oberbegriff des Anspruches 1 so weitergebildet werden, daß beim Auffalten ein sensorischer Reiz (Duftstoffabgabe) erhalten wird.

Diese Aufgabe ist erfindungsgemäß gelöst durch einen Artikel aus Karton, Papier oder dgl. mit den im Anspruch 1 angegebenen Merkmalen.

Dadurch, daß dieser Artikel aus Karton, Papier oder dgl. eine selbstklebende Klebeschicht aufweist, wird die Karte sicher im zugefalteten Zustand gehalten. Auf diese Weise ist die Duftschicht sicher abgedeckt, und es wird kein oder nur wenig Duftstoff von der Duftschicht abgegeben, bis der Empfänger des Artikels aus Karton, Papier oder dgl. diesen auffaltet. Bei steifen Artikeln wird diese Abdeckwirkung der Duftschicht auch dann erhalten, wenn die Kleberschicht und die Duftschicht bei zusammengefalteten Materialabschnitten nicht direkt übereinander liegen.

Artikel aus Karton, Papier oder dgl. im Sinne der vorliegenden Erfindung sind nicht nur Glückwunschkarten und andere Karten sondern auch andere Druckerzeugnisse, Verpackungen für die unterschiedlichsten Waren wie Pralinen, Seifen, Zigaretten, Porzellan etc.. Die Erfindung kann überall dort verwendet werden, wo ein beliebiger solcher Artikel übereinanderlegbare (übereinanderfaltbare oder übereinandersetzbare) Materialabschnitte aufweist.

Als Material kommen neben Karton und Papier insbesondere auch Kunststoffolien in Betracht.

Vorteilhafte Weiterbildungen der Erfindung sind in Unteransprüchen angegeben.

Die Weiterbildung der Erfindung gemäß Anspruch 2 ist zum einen deshalb vorteilhaft, weil bei übereinandergelegten Materialabschnitten die Kleberschicht zumindest einen Teil der Duftschicht überdeckt, vorzugsweise die gesamte Duftschicht überdeckt. Man hat so eine durch die Kleberschicht erhaltene gute Abdichtung der Duftschicht und ein enges Zusammenhalten der übereinandergefalteten Materialabschnitte gerade in demjenigen Bereich, in welchem die Duftschicht vorgesehen ist.

Die Weiterbildung der Erfindung gemäß Anspruch 3 ist im Hinblick auf einfache Handhabbarkeit und einfache Herstellung des Artikels aus Karton, Papier oder dgl. von Vorteil. Auch hat man nur wenig modifizierte Flächenbereiche des Artikels, so daß dieser im übrigen in gewohnter Weise verwendet werden kann, bei einer Glückwunschkarte z.B. beschrieben werden kann.

Auch die Weiterbildung der Erfindung gemäß Anspruch 4 ist im Hinblick auf einfache Herstellung des Artikels unter geringen Herstellungskosten von Vorteil, da man nur eine einzige Schicht anzubringen braucht, sei es in Form eines Zwischenproduktes oder durch direktes Aufdrucken.

Dabei ist die Weiterbildung der Erfindung gemäß Anspruch 5 im Hinblick auf eine einfache Herstellbarkeit der Duftschicht aber auch im Hinblick darauf von Vorteil, daß die Mikrokapseln, falls gewünscht, auch leicht von Hand mechanisch zerstört werden können, um den abgegebenen Duft zu testen.

Bei einem Artikel gemäß Anspruch 6 sind die einen Duftstoff enthaltenden Mikrokapseln in einer Verbundstruktur enthalten, in welcher sie eine Sollbruchfläche vorgeben, wenn die beiden anderen Schichten auseinandergezogen werden.

Die Weiterbildung der Erfindung gemäß Anspruch 7 ist im Hinblick auf ein einfaches Anbringen der Mikrokapselschicht an dem Artikel von Vorteil.

Ein Artikel, wie er im Anspruch 8 angegeben ist, läßt sich besonders preiswert herstellen. Auch bei einem solchen Artikel ist gewährleistet, daß beim Auseinanderbewegen der Materialabschnitte Duftstoff freigegeben wird.

Die Weiterbildung der Erfindung gemäß Anspruch 9 stellt dabei sicher, daß die beiden übereinanderlegbaren Materialabschnitte unverbunden vertrieben werden können, trotzdem aber eine Duftstoffabgabe vor einem gewünschten Zeitpunkt verhindert wird. Ist auch eine Schutzschicht für die Kleberschicht vorgesehen, so bleiben auch die übereinanderlegbaren Materialabschnitte zunächst unverbunden, was z. B. das Beschreiben einer Glückwunschkarte erleichtert.

Das im Anspruch 10 angegebene Herstellungsverfahren für einen erfindungsgemäßen Artikel zeichnet sich dadurch aus, daß man die Duftstoffschicht präzise und zu geringen Kosten am jeweils gewünschten Abschnitt des Artikels anbringen kann.

Den gleichen Vorteil erhält man bezüglich der Klebeschicht, mit dem im Anspruch 11 angegebenen Verfahren.

Sollen erfindungsgemäße Artikel nur in Kleinserie hergestellt werden, so kann dies unter Verwendung eines Zwischenproduktes auf einfache Weise erfolgen, wie es im Anspruch 12 angegeben ist. Dieses Zwischenprodukt wird separat in größeren Mengen hergestellt und kann dann auf die nur in kleineren Stückzahlen benötigten Artikel aufgebracht werden.

Ein solches Aufbringen erfolgt besonders einfach bei einem Zwischenprodukt, wie es im Anspruch 13 angegeben ist.

Bei einem Zwischenprodukt gemäß Anspruch 14 hat man eine Abdeckung der freien Oberfläche, so daß Verluste an Duftstoffe vor Gebrauch des Artikels vermieden sind.

Die Weiterbildung der Erfindung gemäß Anspruch 15 erlaubt ein einfaches Anbringen des Zwischenproduktes an einem Artikel in besonders kleinen Serien oder auch durch einen Endverbraucher, der so z.B. eine handelsübliche Glückwunschkarte zusätzlich so präparieren kann, daß sie beim Öffnen einen Duftstoff abgibt.

Eine Konfektionierung des Zwischenproduktes gemäß Anspruch 16 erleichtert die Handhabung durch einen Endbenutzer.

Die Weiterbildung der Erfindung gemäß Anspruch 17 erlaubt es, das Zwischenprodukt wie einen transparenten Verpackungsstreifen zu verwenden. Insbesondere bei der Verpackung von Geschenken beleibt so das verwendete Geschenkpapier voll sichtbar, so daß die Klebestelle nicht ins Auge fällt.

Ein Zwischenprodukt gemäß Anspruch 18 ist auch dann schon durchsichtig, wenn es noch nicht aktiviert mit einem Artikel verbunden ist, also noch eine Schutzschicht trägt. Dies ist bei in Kleinserie unter Verwendung von Zwischenprodukten gefertigten Artikeln wünschenswert.

Die Erfindung wird nachstehend anhand von Ausführungsbeispielen unter Bezugnahme auf die Zeichnung näher erläutert. In dieser zeigen:
- Figur 1:: eine Aufsicht auf eine aufgefaltete Doppel-Glückwunschkarte mit Duftstoffabgabe;
- Figur 2:: einen senkrechten Schnitt durch die eine Karte der in Figur 1 gezeigten Doppel-Glückwunschkarte in vergrößertem Maßstab längs der Schnittlinie II-II von Figur 1;
- Figuren 3 und 4:: ähnliche Darstellungen wie die Figuren 1 und 2, wobei jedoch eine abgewandelte Doppel-Glückwunschkarte gezeigt ist;
- Figur 5:: eine ähnliche Ansicht wie Figur 1, in welcher jedoch eine weiter abgewandelte Doppel-Glückwunschkarte wiedergegeben ist; und
- Figur 6:: eine einfache Glückwunschkarte mit integrierter Duftabgabefunktion.

In Figur 1 ist mit 10 insgesamt eine aus leichtem Karton hergestellte Doppelkarte bezeichnet, welche über eine Faltlinie 12 zusammenhängende Kartenteile 14, 16 aufweist.

Das Kartenteil 14 trägt auf seiner Innenseite beim unteren Ende eine Selbstklebeschicht 18, welche vor Gebrauch durch eine Schutzschicht 20 abgedeckt ist, so daß die Doppelkarte 10 unbehindert zusammengefaltet und aufgefaltet werden kann.

Das Kartenteil 16 trägt bei seinem unteren Ende eine Duftschicht 22. Deren Geometrie und Lage ist so gewählt, daß sie bei zusammengeklappter Doppelkarte 10 mit der Selbstklebeschicht 18 fluchtet.

Wie aus der Ausschnittvergrößerung von Figur 1 ersichtlich, hat die Duftschicht 22 folgenden Aufbau:

Auf das Kartenmaterial 24 ist eine Klebeschicht oder Bindemittelschicht 26 aufgetragen. Dies kann (ebenso wie das Auftragen der Selbstklebeschicht 18) durch Aufdrucken im Siebdruck erfolgen.

Auf die Bindemittelschicht 26 ist im noch klebrigen Zustand eine Schicht 28 aus Mikrokapseln 30 aufgestäubt, wodurch sich eine im wesentlichen einlagige Kapselschicht ausbildet. Die Mikrokapseln 30 haben jeweils eine kugelförmige Kapselwand 32, welche ein Flüssigkeitsvolumen 34 umgibt. Letzteres umfaßt ein flüchtiges Lösungsmittel und einen hierin verteilten Duftstoff.

Das Material der Kapselwand 32 ist für das Lösungsmittel und den Duftstoff nicht oder nur schlecht durchlässig, jedoch mechanisch zerstörbar, so daß man für die Duftschicht 22 keine gesonderte Schutzschicht benötigt.

Die oben beschriebene Doppelkarte wird wie für solche Karten üblich vertrieben und bleibt z.B. bis zur Benutzung in einem Umschlag entsprechender Größe. Wegen der Schutzschicht 20 kann die Karte wie eine normale Doppelkarte geöffnet und beschrieben werden. Nach dem Beschreiben zieht der Benutzer die Schutzschicht 20 ab und schließt die Karte. Dabei kommt die Selbstklebeschicht 18 dann in flächige Anlage an die Duftschicht 22. Die Karte wird nun wieder in ihren Umschlag gegeben und versandt. Wenn der Empfänger die Doppelkarte 10 öffnet, so werden die Mikrokapseln 30, die einerseits an der Bindemittelschicht 26 haften und andererseits mit der Selbstklebeschicht 18 verklebt sind, zerrissen, so daß mit dem Öffnen der Doppelkarte 10 der Inhalt der Mikrokapseln 30 freigegeben wird und sich der in den Flüssigkeitsvolumen 34 befindliche Duftstoff entfalten kann.

Beim Ausführungsbeispiel nach den Figuren 3 und 4 sind Teile der Doppelkarte, die obenstehend schon beschrieben wurden, wieder mit denselben Bezugszeichen versehen und werden nachstehend nicht nochmals im einzelnen beschrieben.

Die Doppelkarte 10 ist zunächst eine normale Doppelkarte, welche wie herkömmliche Karten hergestellt wurde. Auf dem linken Kartenteil 14 ist aber ein Duftpflaster 36 angebracht. Dieses umfaßt eine Duftschicht 42. Diese besteht ihrerseits aus zwei Selbstklebeschichten 44, 46 und einer dazwischen liegenden Mikrokapselschicht 48, die mechanisch als Sollbruchfläche wirkt und aus Mikrokapseln 50 aufgebaut ist, die gleichen Aufbau und gleiche Eigenschaften haben wie die Mikrokapseln 30.

Zu dem Duftpflaster 36 gehört ferner eine untere Schutzschicht 52, die in Figur 3 nur gestrichelt angedeutet ist und beim Einkleben des Duftpflasters 36 in die Doppelkarte 10 entfernt wurde, sowie eine obere Schutzschicht 54, die vom Benutzer noch zu entfernen ist.

Ein solches Duftpflaster kann man z.B. so herstellen, daß man auf eine erste (später untere) Schutzschichtbahn eine erste Selbstklebeschicht aufträgt (z.B. durch Rakeln, Spritzen, Aufstäuben und Anlösen oder Aufschmelzen, etc.), auf diese erste Selbstklebeschicht die Mikrokapseln aufstäubt, die zweite Selbstklebeschicht auf eine zweite (später obere) Schutzschichtbahn aufbringt (analog wie für die erste Selbstklebeschicht beschrieben), und die zweite Selbstklebeschicht zusammen mit der zweiten Schutzschichtbahn über die Mikrokapselschicht legt. Die so erhaltenen Schichtstruktur wird dann durch Schneiden in einzelne Duftpflaster zerlegt.

Figur 4 zeigt die Schichtstruktur, die man erhält, wenn das Duftpflaster 36 in die Doppelkarte 10 eingeklebt wurde, wobei die Schutzschicht 52 entfernt wurde, und nachdem die Doppelkarte beschrieben und nach Abziehen der Schutzschicht 54 geschlossen wurde. Öffnet man die Doppelkarte 10, so werden die Selbstklebeschichten 44, 46 voneinander getrennt, wobei die Mikrokapselschicht 48 zerstört wird, so daß Duftstoff freigesetzt wird.

Das Ausführungsbeispiel nach Figur 5 hat eine Duftschicht 56, die durch eine Schutzschicht 58 abgedeckt ist. Die Duftschicht 56 besteht aus einem Selbstklebematerial, in welches ein Duftstoff homogen eingearbeitet wurde. Das Aufbringen der Duftschicht 56 kann wieder im Siebdruck oder durch ein anderes geeignetes Druckverfahren erfolgen, und über der Duftschicht 56 wird dann in der Fabrik die Schutzschicht 58 angebracht.

Alternativ kann man wiederum, ähnlich wie unter Bezugnahme auf die Figuren 3 und 4 beschrieben, ein Duftpflaster verwenden, welches noch vom Benutzer nach Abziehen einer unteren Schutzschicht in eine beliebige Karte eingeklebt werden kann.

Figur 6 zeigt eine einfache Glückwunschkarte 60, bei welcher bei der oberen rechten Ecke eine dreieckige Randkontur aufweisende Duftschicht 62 (durch Aufdrucken oder Anbringen eines Duftpflasters) wie oben beschrieben angebracht wurde. Die Duftschicht 62 ist ggf. durch eine Schutzschicht 64 abgedeckt, die vom Benutzer nach Beschreiben der Glückwunschkarte 60 entfernt wird. Ein die Duftschicht 62 tragender Kartenabschnitt 66 kann um eine gestrichelt eingezeichnete Faltlinie 68 umgefaltet werden.

Eine Selbstklebeschicht 70 befindet sich auf einem Hauptabschnitt 72 der Glückwunschkarte 60, und zwar genau an derjenigen Stelle, über welche die Duftschicht 62 beim Umfalten des Kartenabschnittes 66 um die Faltlinie 68 zu liegen kommt. Sie ist durch eine Schutzschicht 74 abgedeckt, die nach dem Beschreiben der Karte vor dem Umfalten des Kartenabschnittes 66 entfernt wird.

Beim Ausführungsbeispiel nach Figur 6 hat die Duftschicht 62 den gleichen Aufbau wie die in Figur 1 gezeigte Duftschicht 22. Hat der Absender der Glückwunschkarte den Kartenabschnitt 66 nach Entfernen der Schutzschichten 64, 74 gegen die Selbstklebeschicht 70 gedrückt, und wird der Kartenabschnitt 66 vom Empfänger der Karte wieder aufgeklappt, so brechen wieder die Mikrokapseln und geben so Duftstoff frei.

Es versteht sich, daß man in Abwandlung des Ausführungsbeispieles von Figur 6 anstelle der Duftschicht 62 auch ein Duftpflaster verwenden kann, wie es unter Bezugnahme auf die Figuren 3 und 4 erläutert wurde, oder auch eine Duftschicht 56, die eine Selbstklebeschicht mit eingemischtem Duftstoff aufweist, wie unter Bezugnahme auf Figur 5 beschrieben.

In weiterer Abwandlung kann auch schon in der Fabrik der Kartenabschnitt 66 umgefaltet werden. Man benötigt dann keine Schutzschichten.

Obenstehend wurde die Erfindung unter Bezugnahme auf verschiedene Glückwunschkarten erläutert. Es versteht sich, daß sie insbesondere auch auf dem Gebiet der Verpackungen eingesetzt werden kann. Verpackungen werden häufig aus ebenen Materialzuschnitten gefaltet und haben so zwangsläufig übereinandergelegte Materialabschnitte, die durch Klebstoff verbunden sind. An allen solchen Verbindungsstellen kann man die Erfindung einsetzen, um beim Öffnen der Verbindungsstelle einen Duftstoff freizusetzen. Man denke nur an Briefumschläge, Verpackungen für Lebensmittel usw..

Um das Erzeugen derartiger bein Öffnen Duft abgebender Karten einem Endbenutzer zu erleichtern, kann man für den Endverbraucher ein Zwischenprodukt zur Verfügung stellen, welches pflasterähnliche diskrete Zuschnitte oder zu einer Rolle gewickelte Streifen umfaßt, die wie bei Selbstklebestreifen üblich von einem Abroller abgezogen werden.

Vorzugsweise sind bei einem solchen Zwischenprodukt zumindest diejenigen Schichten, die nicht Schutzschichten sind transparent, so daß das funktionsbereit angebrachte Duftpflaster die Unterlage durchscheinen läßt. Nochmals vorzugsweise ist auch eine der Schutzschichten transparent, so daß bei Kleinserienfertigung auch bei schon mit dem Duftpflaster versehenem Artikel, die Unterlage des Duftpflasters sichtbar bleibt.

Man könnte unter Verwendung nicht spaltenden Papieres und der Ausführungsform gemäß Figur 3 aber auch Bücher herstellen, die beim Aufschlagen einer Seite einen bestimmten Duft abgeben, z.B. ein Buch über Heilkräuter, das beim Aufschlagen einer bestimmten Seite eine Heilpflanze zeigt und beschreibt und zugleich deren typischen Geruch abgibt, oder ein Buch über Filmschauspieler, das beim Aufschlagen einer Seite Foto und Lebenslauf des Schauspielers zeigt und zugleich sein bevorzugtes Parfüm abgibt.

Bei den oben beschriebenen Ausführungsbeispielen waren die Materialabschnitte, deren Auseinanderbewegen die Duftfreigabe bewirkt, über eine Faltlinie zusammenhängend. Es versteht sich, daß es sich hierbei auch um unabhängige Materialabschnitte handeln kann, z.B. eine Verschlußfolie oder einen Deckel, die mit einem Flanschabschnitt eines Behälters zusammenarbeiten.

## Patentansprüche

1. Artikel aus Karton, Papier oder dgl., insbesondere Glückwunschkarte, mit zwei übereinander legbaren Materialabschnitten (14, 16; 66, 72), bei dem mindestens einer der Materialabschnitte (14, 16; 66, 72) eine Klebeschicht (18; 44; 56; 70) aus einem Selbstklebematerial und mindestens einer der Materialabschnitte (14, 16; 66, 72) eine Duftschicht (22; 42; 56; 62) aufweist, **dadurch gekennzeichnet, daß** die Duftschicht (22; 42; 56; 62) eine Mikrokapselschicht (28; 48) aufweist, die den Duftstoff enthaltende mechanisch aufbrechbare Mikrokapseln (30; 50) enthält.

2. Artikel nach Anspruch 1, **dadurch gekennzeichnet, daß** die Klebeschicht (18; 44; 56; 70) und die Duftschicht (22; 42; 56; 62) sich bei übereinander gelegten Materialabschnitten (14, 16; 66, 72) überlappen, vorzugsweise die Klebeschicht (18; 44; 56; 70) die Duftschicht (22; 42; 56; 62) überdeckt.

3. Artikel nach Anspruch 1 oder 2, **dadurch gekennzeichnet, daß** die Klebeschicht (44; 56) und die Duftschicht (42; 56) auf demselben Materialabschnitt (14, 16) angeordnet sind.

4. Artikel nach Anspruch 3, **dadurch gekennzeichnet, daß** die Klebeschicht und die Duftschicht durch eine einzige Doppelfunktionsschicht (56) gebildet sind.

5. Artikel nach einem der Ansprüche 1 bis 4, **dadurch gekenn** **zeichnet, daß** zumindest ein Teil der Mikrokapseln (30; 50) an der Oberfläche der Duftschicht (22 ; 42) liegt.

6. Artikel nach einem der Ansprüche 1 bis 5, **dadurch gekennzeichnet, daß** zumindest ein Teil der Mikrokapseln (30; 50) eine im Inneren der Duftschicht (22; 42) liegende Mikrokapselschicht (28; 48) bildet.

7. Artikel nach Anspruch 5, **dadurch gekennzeichnet, daß** die Mikrokapselschicht (28; 48) zumindest an einer ihrer Seiten über eine Klebeschicht (44) oder eine Bindemittelschicht (26) mit einem der Materialabschnitte (14, 16; 66, 72) verbunden ist.

8. Artikel nach Anspruch 3, **dadurch gekennzeichnet, daß** ein Duftstoff in das Material der Klebeschicht (56) eingearbeitet ist.

9. Artikel nach einem der Ansprüche 1 bis 7, **dadurch gekennzeichnet, daß** für die Klebeschicht (18; 44 ; 46; 56; 70) und/ oder die Duftschicht (22; 42; 56; 62) eine lösbare Schutzschicht (20; 52, 54; 58; 64, 74) vorgesehen ist.

10. Verfahren zum Herstellen eines Artikels nach einem der Ansprüche 1-3, 5-7 oder 9, **dadurch gekennzeichnet, daß** zur Herstellung der Duftschicht Klebemittel (44) und/oder Bindemittel (26) auf die entsprechenden Materialabschnitte (14, 16; 66, 72) des Artikels (10; 60) aufgedruckt wird und mindestens einen Wirkstoff enthaltende Mikrokapseln (30; 50) auf das aufgedruckte Klebemittel bzw. auf das aufgedruckte Bindemittel gestäubt werden.

11. Verfahren zum Herstellen eines Artikels nach einem der Ansprüche 1 bis 9, **dadurch gekennzeichnet, daß** zur Herstellung der Klebeschicht (18; 44; 56; 70) ein Selbstklebemittel auf den entsprechenden Materialabschnitt (14, 16; 66, 72) des Artikels (10; 60) aufgedruckt wird.

12. Zwischenprodukt zur Herstellung eines Artikels nach Anspruch 6, **gekennzeichnet durch** eine erste Selbstklebeschicht (44) und eine zweite Selbstklebeschicht (46) sowie eine zwischen den beiden Selbstklebeschichten (44, 46) liegende Kapselschicht (48) aus mindestens einem Duftstoff enthaltenden mechanisch zerstörbaren Mikrokapseln (50) und **durch** ein Trägermaterial (52, 54), welches die **durch** die beiden Selbstklebeschichten (44, 46) und die dazwischen liegende Kapselschicht (48) gebildete Schichtstruktur trägt.

13. Zwischenprodukt zur Herstellung eines Artikels nach Anspruch 8, **gekennzeichnet durch** eine Selbstklebeschicht (56), in welche mindestens ein Duftstoff eingearbeitet ist, und **durch** ein diese Selbstklebeschicht (56) tragendes Trägermaterial (58).

14. Zwischenprodukt nach Anspruch 12 oder 13, **dadurch gekennzeichnet, daß** es eine als Trägermaterial gebildete Schutzschicht (52, 54; 58) für die Duftschicht (42) aufweist.

15. Zwischenprodukt nach einem der Ansprüche 12 bis 14, **gekennzeichnet durch** eine als Trägermaterial gebildete Schutzschicht (52, 54; 58) für die freiliegende Selbstklebeschicht (56) bzw. die freiliegenden Selbstklebeschichten (44, 46).

16. Zwischenprodukt nach einem der Ansprüche 12 bis 15, **dadurch gekennzeichnet, daß** es als pflasterähnlicher Zuschnitt oder als Rollenmaterial vorliegt.

17. Zwischenprodukt nach einem der Ansprüche 12 bis 16, **dadurch gekennzeichnet, daß** seine Klebeschichten (44, 46; 56) und seine Duftschicht (42; 56) durchsichtig sind.

18. Zwischenprodukt nach Anspruch 17, **dadurch gekennzeichnet, daß** mindestens eine seiner Schutzschichten (52, 54; 58) durchsichtig ist.

## Claims

1. An article comprising board, paper or the like, particularly a greeting card, with two material portions (14, 16; 66, 72) which may be superimposed, **characterized in that** at least one of the material portions (14, 16; 66, 72) has an adhesive layer (18; 44; 56; 70) comprising a self-adhesive material and at least one of the material portions (14, 16; 66, 72) has a perfume layer (22; 42; 56; 62) **characterized in that** the perfume layer (22; 42; 56; 62) has a micro-capsule layer (28; 48) which contains micro-capsules (30; 50) which contain the perfume and can be broken open mechanically.

2. An article as claimed in claim 1, **characterized in that** the adhesive layer (18, 44; 56; 70) and the perfume layer (22; 42; 56; 62) overlap when the material portions (14, 16; 66, 72) are superimposed, preferably the adhesive layer (18; 44; 56; 70) covers the perfume layer (22; 42; 56; 62).

3. An article as claimed in claim 1 or 2, **characterized in that** the adhesive layer (44; 56) and the perfume layer (42; 56) are arranged on the same material portion (14, 16).

4. An article as claimed in claim 3, **characterized in that** the adhesive layer and the perfume layer are formed by a single dual-function layer (56).

5. An article as claimed in one of claims 1 to 4, **characterized in that** at least a part of the micro-capsules (30; 50) lies on the surface of the perfume layer (22; 42).

6. An article as claimed in one of claims 1 to 5, **characterized in that** at least a part of the micro-capsules (30; 50) forms a micro-capsule layer (28; 48) lying in the interior of the perfume layer (22; 42).

7. An article as claimed in claim 5, **characterized in that** the micro-capsule layer (28; 48) is joined to one of the material portions (14, 16; 66, 72) via an adhesive layer (44) or a binder (26) layer at least at one of its sides.

8. An article as claimed in claim 3, **characterized in that** a perfume is incorporated into the material of the adhesive layer (56).

9. An article as claimed in one of claims 1 to 7, **characterized in that** a detachable protective layer (20; 52, 54; 58; 64, 74) is provided for the adhesive layer (22; 42; 56; 62) and/or the perfume layer (22; 42; 56; 62).

10. A process for producing an article as claimed in one of claims 1 to 3, 5 to 7 or 9, **characterized in that** to produce the perfume layer adhesive and/or binder is printed onto the corresponding material portions (14, 16; 66, 72) of the article (10; 60) and micro-capsules (30; 50) containing at least one active ingredient are atomized onto the printed adhesive and/or onto the printed binder.

11. A process for producing an article as claimed in one of claims 1 to 9, **characterized in that** to produce the adhesive layer (18; 44; 56; 70) a self-adhesive agent is printed onto the corresponding material portion (14, 16; 66, 72) of the article (10; 60).

12. An intermediate product for producing an article as claimed in claim 6, **characterized in that** it comprises a first self-adhesive layer (44) and a second self-adhesive layer (46) as well as a capsule layer (48) which comprises micro-capsules (50) which contain at least one perfume and can be mechanically destroyed, and lies between the two self-adhesive layers (46, 48), and a carrier material (52, 54) which carries the layer structure formed by the two self-adhesive layers (46, 48) and the capsule layer (48) lying between them.

13. An intermediate product for producing an article as claimed in claim 8, **characterized in that** it comprises a self-adhesive layer (56) into which at least one perfume is incorporated, and a carrier material (58) carrying this self-adhesive layer (56).

14. An intermediate product as claimed in claim 12 or 13, **characterized in that** it has a protective layer (52, 54) for the perfume layer (42) formed as a carrier material.

15. An intermediate product as claimed in one of claims 112 to 14, **characterized in that** it comprises a protective layer (52, 54; 58) for the uncovered self-adhesive layer (56) or the uncovered self-adhesive layers (44, 46), respectively.

16. An intermediate product as claimed in one of claims 12 to 15, **characterized in that** it is present as plaster-like section or as roll material.

17. An intermediate product as claimed in one of claims 12 to 16, **characterized in that** its adhesive layers (44, 46; 56) and its perfume layer (52, 54; 58) are transparent.

18. An intermediate product as claimed in claim 17, **characterized in that** at least one of its protective layers (52, 54; 58) is transparent.

## Revendications

1. Article en carton, papier ou similaire, en particulier carte de voeux, avec deux parties de matériau rabattables l'une au-dessus de l'autre (14, 16 ; 66 ; 72), dans lequel au moins l'une des parties de matériau (14, 16 ; 66, 72) présente une couche collante (18 ; 44 ; 56 ; 70) dans une matière autocollante et au moins une des parties de matériau (14, 16 ; 66, 72) une couche odorante ou de parfum (22 ; 42 ; 56 ; 62), **caractérisé en ce que** la couche odorante ou de parfum (28 ; 48) présente une couche de microcapsules (28 ; 48), comprenant des microcapsules (30 ; 50) contenant la matière odorante qui se rompent mécaniquement.

2. Article selon la revendication 1, **caractérisé en ce que** la couche collante (18 ; 44 ; 56 ; 70) et la couche de parfum (22 ; 42 ; 56 ; 62) se chevauchent lorsque les parties de matériau (14, 16 ; 66, 72) sont rabattues l'une sur l'autre, de préférence lorsque la couche collante (18 ; 44 ; 56 ; 70) recouvre la couche de parfum (22 ; 42 ; 56 ; 62).

3. Article selon la revendication 1 ou 2, **caractérisé en ce que** la couche collante (44 ; 56) et la couche de parfum (42 ; 56) sont placées sur la même partie de matériau (14, 16).

4. Article selon la revendication 3, **caractérisé en ce que** la couche collante et la couche de parfum sont constituées par une seule couche à double fonction (56).

5. Article selon l'une quelconque des revendications 1 à 4, **caractérisé en ce qu'**au moins une partie des microcapsules (30 ; 50) reposent à la surface de la couche de parfum (22 ; 42).

6. Article selon l'une quelconque des revendications 1 à 5, **caractérisé en ce qu'**au moins une partie des microcapsules (30 ; 50) forme une couche de microcapsules (28 ; 48) se trouvant à l'intérieur de la couche de parfum (22 ; 42).

7. Article selon la revendication 5, **caractérisé en ce que** la couche de microcapsules (28 ; 48) est reliée à au moins une de ses faces par une couche collante (44) ou une couche d'adhésif (26) à l'une des parties de matériau (14, 16 ; 66, 72).

8. Article selon la revendication 3, **caractérisé en ce qu'**une matière odorante est incorporée dans le matériau de la couche collante (56).

9. Article selon l'une quelconque des revendications 1 à 7, **caractérisé en ce que** pour la couche collante (18 ; 44 ; 46 ; 56 ; 70) et/ou la couche de parfum (22 ; 42 ; 56 ; 62) est prévue une couche de protection amovible (20 ; 52, 54 ; 58 ; 64, 74).

10. Procédé pour produire un article selon l'une quelconque des revendications 1-3 , 5-7 ou 9, **caractérisé en ce que** pour la fabrication de la couche de parfum est appliqué par pression de la colle (44) et/ou un adhésif (26) sur les parties de matériau correspondantes (14, 16 ; 66, 72) de l'article (10 ; 60) et que des microcapsules (30 ; 50) contenant au moins un agent actif sont pulvérisées sur la colle appliquée ou sur l'adhésif appliqué.

11. Procédé pour la production d'un article selon l'une quelconque des revendications 1 à 9, **caractérisé en ce que** pour la fabrication de la couche collante (18 ; 44 ; 56 ; 70) est appliqué par pression un produit autocollant sur la partie de matériau correspondante (14, 16 ; 66, 72) de l'article (10 ; 60).

12. Produit intermédiaire pour la production d'un article selon la revendication 6, **caractérisé par** une première couche autocollante (44) et une deuxième couche autocollante (46) ainsi qu'une couche de capsules (48) disposée entre les deux couches autocollantes (44, 46), couche composée de microcapsules (50) contenant au moins une matière odorante et pouvant se détruire mécaniquement et par une base ou matériau support (52, 54), laquelle supporte la structure de couches formée par les deux couches autocollantes (44, 46) et la couche de capsules (48) se trouvant entre les deux.

13. Produit intermédiaire pour la production d'un article selon la revendication 8, **caractérisé par** une couche autocollante (56), dans laquelle au moins une matière odorante est incorporée et par une base ou un matériau support (58) supportant cette couche autocollante (56).

14. Produit intermédiaire selon la revendication 12 ou 13, **caractérisé en ce qu'**il présente une couche de protection (52, 54 ; 58) formée comme une base pour la couche de parfum (42).

15. Produit intermédiaire selon l'une quelconque des revendications 12 à 14, **caractérisé par** une couche de protection (52, 54 ; 58) formée comme base pour la couche autocollante (56) libre ou les couches autocollantes (44, 46) libres.

16. Produit intermédiaire selon l'une quelconque des revendications 12 à 15, **caractérisé en ce qu'**il se présente comme une pièce à couper similaire à du sparadrap ou comme matériau en rouleau.

17. Produit intermédiaire selon l'une quelconque des revendications 12 à 16, **caractérisé en ce que** ses couches collantes (44 ; 46 ; 56) et sa couche de parfum (42 ; 56) sont transparentes.

18. Produit intermédiaire selon la revendication 17, **caractérisé en ce qu'**au moins une de ses couches de protection (52, 54 ; 58) est transparente.
